# FASCICULE DE BREVET EUROPEEN

(11) **EP 1 008 711 B1**
(45) Date de publication et mention de la délivrance du brevet: **24.04.2002**
(21) Numéro de dépôt: 99402994.0
(22) Date de dépôt: 01.12.1999
(51) Int. Cl.: E05B 17/22, E05B 65/20, E05B 47/00

(54) **Système de commande de l'état de condamnation/décondamnation d'une serrure motorisée pour véhicule automobile**
Steuerungssystem für den Zustand der Ver- und Entriegelung eines motorbetriebenen Kraftfahrzeugschlosses
Control system for the locking/unlocking state of a power-operated lock for a motor vehicle

(30) Priorité: 07.12.1998 FR 9815428
(43) Date de publication de la demande: 14.06.2000
(73) Titulaire: AUTOMOBILES PEUGEOT, 75116 Paris (FR); AUTOMOBILES CITROEN, 92200 Neuilly-sur-Seine (FR)
(72) Inventeur: Dhainaut, Jean-Marc, 75015 Paris (FR)
(74) Mandataire: Habasque, Etienne Joel Jean-François

(56) Documents cités:
- EP-A- 0 102 263
- DE-A- 19 512 184
- GB-A- 2 292 772
- US-A- 5 503 441

## Description

La présente invention concerne un système de commande de l'état de condamnation/décondamnation d'une serrure motorisée d'ouvrant notamment de véhicule automobile.

On connaît déjà dans l'état de la technique, des systèmes de ce type qui comportent un interrupteur de détection de l'état d'ouverture/fermeture de l'ouvrant et un commutateur de condamnation/décondamnation de la serrure de celui-ci, tel que le décrit le document DE 195 12 184 A.

De façon générale, le commutateur est associé à des moyens de motorisation de la condamnation/décondamnation de la serrure et l'interrupteur et le commutateur sont raccordés à des moyens d'analyse de l'état de ces interrupteur et commutateur, pour piloter le fonctionnement de ces moyens de motorisation dans un sens de condamnation ou dans un sens de décondamnation.

Trois fils de liaison sont alors utilisés entre l'interrupteur et le commutateur et les moyens d'analyse.

L'un de ces fils est associé à l'interrupteur de détection de l'état d'ouverture/fermeture de l'ouvrant, tandis que les deux autres sont associés aux deux sorties d'information de condamnation et de décondamnation du commutateur.

Les informations issues des deux bornes de ce commutateur sont donc complémentaires l'une de l'autre.

Cependant, et bien que cette structure présente un certain nombre d'avantages au niveau de son inviolabilité, de sa sécurité de fonctionnement et des possibilités de diagnostic de défaut, elle présente un inconvénient majeur résidant dans son coût en raison de l'utilisation de ces trois fils de liaison.

On a alors proposé dans l'état de la technique, des systèmes de commande dans lesquels l'une des bornes d'information du commutateur de condamnation/décondamnation n'est pas raccordée aux moyens d'analyse.

Ceci permet de réduire le coût de cette fonction, en supprimant l'un des fils de liaison, mais l'on conçoit que ceci a des répercutions négatives sur l'inviolabilité de la serrure, sa sécurité de fonctionnement notamment en cas d'accident et sur le fait qu'il est impossible de diagnostiquer un dysfonctionnement du système.

Le but de l'invention est donc de résoudre ces problèmes en proposant un système de commande qui soit à la fois économique et sûr.

A cet effet, l'invention a pour objet un système de commande de l'état de condamnation/décondamnation d'une serrure motorisée d'ouvrant notamment de véhicule automobile, du type comportant un interrupteur de détection de l'état d'ouverture/fermeture de l'ouvrant et un commutateur de condamnation/décondamnation associé à des moyens de motorisation de la condamnation/décondamnation de la serrure, cet interrupteur et ce commutateur étant raccordés à des moyens d'analyse de l'état de ces interrupteur et commutateur pour piloter le fonctionnement des moyens de motorisation dans un sens de condamnation ou dans un sens de décondamnation, caractérisé en ce que la borne d'information de condamnation du commutateur de condamnation/ décondamnation est raccordée à la borne d'information de l'interrupteur de détection de l'état d'ouverture/fermeture de l'ouvrant, de manière à permettre un raccordement de ces interrupteur et commutateur par deux fils de liaison aux moyens de traitement.

L'invention sera mieux comprise à l'aide de la description qui va suivre, donnée uniquement à titre d'exemple et faite en se référant à la Figure 1, annexée, qui représente un schéma synoptique illustrant la structure d'un système de commande selon l'invention.

On a en effet représenté sur la figure 1, un système de commande de l'état de condamnation/décondamnation d'une serrure motorisée d'ouvrant, notamment de véhicule automobile.

Ce système comporte de façon générale, un interrupteur désigné par la référence générale 1 de détection de l'état d'ouverture/fermeture de l'ouvrant et un commutateur désigné par la référence générale 2 de condamnation/décondamnation associé à des moyens de motorisation de la condamnation/décondamnation de la serrure, désignés par la référence générale 3.

Ces moyens de motorisation comprennent par exemple un moteur électrique relié par une liaison mécanique au commutateur 2, cette liaison mécanique étant schématisée par un trait en pointillés désigné par la référence générale 4 sur cette figure.

Cet interrupteur 1 et ce commutateur 2 sont alors raccordés par l'intermédiaire de fils de liaison désignés par la référence générale 5 à des moyens d'analyse 6 de l'état de ceux-ci pour piloter le fonctionnement les moyens de motorisation 3 dans un sens de condamnation ou dans un sens de décondamnation.

Ces moyens d'analyse comprennent alors par exemple une unité centrale de traitement d'informations désignée par la référence générale 7 adaptée pour analyser les signaux issus de l'interrupteur et du commutateur pour piloter un étage de puissance désigné par la référence générale 8, d'alimentation du moteur dans un sens de rotation ou dans l'autre.

Selon l'invention, la borne d'information de condamnation du commutateur 2 de condamnation/décondamnation est raccordée à la borne d'information de l'interrupteur de détection de l'état d'ouverture/fermeture de l'ouvrant de manière à permettre un raccordement de ces interrupteur et commutateur par deux fils de liaison 9 et 10, à l'unité centrale 7 des moyens d'analyse 6.

Le fonctionnement de ce système est indiqué dans le tableau ci-dessous, dans lequel un 0 représente une entrée à la masse, un 1 représente une entrée en circuit ouvert, un F indique que la porte est fermée, un O que la porte est ouverte, un D un état de décondamnation de la serrure, un C un état de condamnation de la serrure, un P un état permanent et un T un état transitoire.

On conçoit à la lumière de ce tableau que la condamnation ou la décondamnation de la serrure nécessite une évolution croisée des entrées E1 et E2 sur l'unité centrale de traitement d'informations 7 des moyens d'analyse 6, ces entrées émanant de l'interrupteur 1 et du commutateur 2.

Cette structure présente donc un certain nombre d'avantages notamment au niveau économique par rapport aux solutions proposées dans l'état de la technique, dans la mesure où l'on n'utilise que deux fils de liaison entre l'interrupteur et le commutateur et l'unité centrale de traitement d'informations.

Par ailleurs, cette structure présente également une bonne inviolabilité car il n'y a pas d'action en cas de coupure du faisceau électrique ou de débranchement des connecteurs de serrure ou d'interconnexion de porte.

Une telle structure présente également une bonne sécurité de fonctionnement en cas d'accident, car il n'y a pas non plus, dans ce cas, d'action en cas de coupure du faisceau électrique ou de débranchement du connecteur de serrure ou du connecteur d'interconnexion de porte ou de court-circuit à la masse de ce faisceau lors de l'accident.

Enfin, le fonctionnement de ce système peut également être analysé pour la plupart des défauts, c'est-à-dire en fait un connecteur débranché, un faisceau coupé, une perte de masse au niveau de la serrure ou une mauvaise séquence de fonctionnement du système, etc.

Il va de soi bien entendu que d'autres modes de réalisation encore de ce système peuvent être envisagés.

## Revendications

1. Système de commande de l'état de condamnation/décondamnation d'une serrure motorisée d'ouvrant notamment de véhicule automobile, du type comportant un interrupteur (1) de détection de l'état d'ouverture/fermeture de l'ouvrant et un commutateur (2) de condamnation/décondamnation associé à des moyens (3) de motorisation de la condamnation/décondamnation de la serrure, cet interrupteur et ce commutateur étant raccordés à des moyens (6) d'analyse de l'état de ces interrupteur et commutateur pour piloter le fonctionnement des moyens de motorisation (3) dans un sens de condamnation ou dans un sens de décondamnation, **caractérisé en ce que** la borne d'information de condamnation du commutateur (2) de condamnation/décondamnation est raccordée à la borne d'information de l'interrupteur de détection de l'état d'ouverture/fermeture de l'ouvrant, de manière à permettre un raccordement de ces interrupteur et commutateur par deux fils de liaison aux moyens d'analyse (6).

2. Système selon la revendication 1, **caractérisé en ce que** les moyens d'analyse (6) comprennent une unité centrale de traitement d'informations (7) associée à un étage de puissance (8) de pilotage du fonctionnement des moyens de motorisation.

3. Système selon la revendication 1 ou 2, **caractérisé en ce que** les moyens de motorisation sont associés au commutateur (2) à travers une liaison mécanique (4).

## Claims

1. System for controlling the locked/unlocked state of a motor-driven lock of an openable member, in particular of a motor vehicle, of the type comprising a switch (1) for detecting the open/closed state of the openable member and a locking/unlocking commutator (2) which is associated with means (3) for driving the locking/unlocking action of the lock, the switch and the commutator being connected to means (6) for analysing the state of the switch and commutator in order to control the operation of the driving means (3) in a locking sense or in an unlocking sense, **characterised in that** the locking information terminal for the locking/unlocking commutator (2) is connected to the information terminal of the switch for detecting the open/closed state of the openable member in order to allow the switch and commutator to be connected to the analysis means (6) by two connecting wires.

2. System according to claim 1, **characterised in that** the analysis means (6) comprise a central unit (7) for processing information which is associated with a power stage (8) for controlling the operation of the driving means.

3. System according to claim 1 or 2, **characterised in that** the driving means are associated with the commutator (2) by means of a mechanical connection (4).

## Patentansprüche

1. System zum Steuern des Zustandes der Ver/Entriegelung eines motorbetriebenen Schlosses für ein Schiebedach insbesondere eines Kraftfahrzeuges mit einem Schalter (1) zum Erfassen des Zustandes der Öffnung/Schließung des Schiebedaches und einem Umschalter (2) für die Verriegelung/Entriegelung, der mit Einrichtungen (3) der motorbetriebenen Verrieglung/Entriegelung des Schlosses verbunden ist, welcher Schalter und welcher Umschalter mit Einrichtungen (6) zum Analysieren des Zustandes des Schalter und des Umschalters verbunden sind, um die Arbeit der Einrichtungen (3) zum Motorbetrieb in Richtung auf eine Verriegelung und in Richtung auf eine Entriegelung zu steuern, **dadurch gekennzeichnet, daß** der Verriegelungsinformationsanschluß des Umschalters (2) für die Verriegelung/Entriegelung mit dem Informationsanschluß des Schalters für die Erfassung des Zustandes der Öffnung/Schließung des Schiebedaches so verbunden ist, daß eine Verbindung des Schalters und des Umschalters mit den Analyseeinrichtungen (6) über zwei Drahtbrücken möglich ist.

2. System nach Anspruch 1, **dadurch gekennzeichnet, daß** die Analyseeinrichtungen (6) eine zentrale Informationsverarbeitungseinheit (7) umfassen, die mit einer Leistungsstufe (8) zum Steuern der Arbeit der Einrichtungen zum Motorbetrieb verbunden ist.

3. System nach Anspruch 1 oder 2, **dadurch gekennzeichnet, daß** die Einrichtungen zum Motorbetrieb mit dem Umschalter (2) über eine mechanische Verbindung (4) verbunden sind.
